# EUROPÄISCHE PATENTSCHRIFT

(11) **EP 0 887 883 B1**
(45) Veröffentlichungstag und Bekanntmachung des Hinweises auf die Patenterteilung: **26.02.2003**
(21) Anmeldenummer: 98111479.6
(22) Anmeldetag: 23.06.1998
(51) Int. Cl.: H01R 12/04, H01R 12/32

(54) **Einpresskontakt**
Press-fit terminal
Borne à implanter

(30) Priorität: 24.06.1997 DE 19726759
(43) Veröffentlichungstag der Anmeldung: 30.12.1998
(73) Patentinhaber: ELCO Europe GmbH, D-57518 Betzdorf (DE)
(72) Erfinder: Maag, Arnulf, 57518 Alsdorf (DE); Neef, Wolfgang, 57258 Freudenberg (DE)
(74) Vertreter: Valentin, Ekkehard, Dipl.-Ing.

(56) Entgegenhaltungen:
- EP-A- 0 141 492
- EP-A- 0 451 674
- EP-A- 0 731 526

## Beschreibung

Die Erfindung betrifft einen Einpreßkontakt zum Einpressen in ein durchkontaktiertes Loch einer Leiterplatte mit
- einer Kontaktfeder oder einem Kontaktstift,
- einem sich daran anschließenden mittleren Schaftteil und
- einem eine Verlängerung des mittleren Schaftteils bildenden Anschlußstift,
bei dem die Kontaktfeder oder der Kontaktstift im Übergangsbereich zum Schaftteil eine Einpreßschulter aufweist, und der Schaftteil mit einer seitlich von Schenkeln begrenzten, kegelförmigen Schlitzöffnung versehen ist, die an ihren Enden eine annähernd parabolische Ausbildung hat, wobei das der Kontaktfeder bzw. dem Kontaktstift zugewandte Ende der Schlitzöffnung bis in die Kontaktfeder oder den Kontaktstift hineinreicht.

Derartige Einpreßkontakte sind durch die EP-A- 0 731 526 und EP-A-0 141 492 bekanntgeworden und dienen zur Herstellung lötfreier elektrischer Verbindungen, die als sogenannte Einpreßverbindung der DIN 41611, Teil 5 entsprechen können. Demnach entspricht der gattungsgemäße Einpreßkontakt der Bauform EE, weil der Einpreßbereich seines den eigentlichen Einpreßstift bildenden Schaftteils elastisch ausgebildet ist, also die für die Einpreßverbindung notwendigen Kräfte durch Verformung des elastischen Schaftteils und der den Einpreßkontakt aufnehmenden Leiterplatte aufgebracht werden - siehe Abschnitt 3.2.2 der DIN 41611, Teil 5 -.

Aus dem deutschen Gebrauchsmuster G 90 04 090.2 ist ein Einpreßkontakt bekannt, bei dem die Kontaktgabe in einer Hülse einer Leiterplatte im eingepreßten Zustand gegenüber anderen hinlänglich bekannten Einpreßkontakten verbessert wird, indem die Schitzöffnung an ihren beiden Enden eine gleiche parabolische Ausbildung hat, während sie in ihrer Mitte eine Einschnürung aufweist. Damit wird einer zu starken, ungleichen Verformung der die Schlitzöffnung begrenzenden Schenkel entgegengewirkt, so daß diese nach einem Einpreßvorgang nicht nachgerichtet werden müssen.

Es hat sich jedoch gezeigt, daß es bei einem Einpreßvorgang des bekannten Einpreßkontaktes in die Leiterplattenhülse zu einer Lochwandverformung der mit Zinn beschichteten Kupferhülse kommen kann. Das hat den Nachteil, daß es beim Einpressen zu einem sogenannten Jet-Effekt kommt, d.h. es wird Kupfer- und Zinnmaterial in die Hülse hineingezogen; dies kann sogar dazu führen, daß dabei Kupferbahnen abgerissen werden, was besonders häufig beim Einsatz von Multilayer-Leiterplatten zu beobachten ist.

Der Erfindung liegt die Aufgabe zugrunde, einen gattungsgemäßen Einpreßkontakt zu schaffen, bei dem sich eine zu starke Lochwandverformung der Leiterplattenhülse vermeiden läßt.

Diese Aufgabe wird erfindungsgemäß mit den im kennzeichnenden Teil des unabhängigen Anspruchs angegebenen Merkmalen gelöst.

Es hat sich bei Versuchen herausgestellt, daß durch die erfindungsgemäße Ausgestaltung der Schlitzöffnung eine Elastizitätssteigerung der Einpreßzone des Einpreßkontaktes erreicht wird, indem sich die kegelförmige Schlitzöffnung beim Einpressen im Bereich ihrer Taillierung weiter zusammendrückt. Dies führt zu einer geringeren Belastung der Leiterplattenhülse und zu einer wünschenswerten Reduzierung der Einpreßkräfte. Durch die Neuerung wird eine wesentliche Verbesserung der Lochwandverformung erreicht, womit der eingangs beschriebene Jet-Effekt allenfalls noch mit unschädlicher Wirkung auftreten kann. Trotz der hohen Elastizität wird der Einpreßkontakt beim Einpressen nicht beschädigt, weil die die Schlitzöffnung begrenzenden Schenkel - welche an ihren Außenseiten konvex geformt sind - nicht in Richtung Schlitzöffnung einfallen, so daß sie über ihre gesamte Länge an der Lochwand der Hülse anliegen und damit auch eine gute Kontaktgabe gewährleisten.

Eine vorteilhafte Ausgestaltung der Erfindung sieht vor, die Elastizität des Schaftteils noch weiter zu steigern, indem die die Schlitzöffnung begrenzenden Schenkel an ihren Außenseiten eine Anprägung aufweisen, die sich von der Einpreßschulter bis zum Bereich des Anschlußstiftes erstrecken. Bei den Versuchen hat sich gezeigt, daß trotz der gesteigerten Elastizität des Einpreßkontaktes die Anforderungen an die Mindesthaltekraft von 20 N nach IEC 352-5 überschritten werden. Des weiteren haben Versuche bestätigt, daß auch nach einer thermischen Belastung von 500 h bei 105°C weiterhin eine zuverlässige elektrische Verbindung besteht, was durch einen stabilen Übergangswiderstand und an den unverändert hohen Haltekräften erkennbar ist.

Es hat sich auch gezeigt, daß die erfindungsgemäßen Einpreßkontakte aufgrund ihrer guten Elastizität eine wesentlich geringere Baulänge aufweisen können und sich somit insbesondere für Leiterplatten mit einer Nenndicke von 1,6 mm eignen.

Weitere Merkmale und Vorteile der Erfindung ergeben sich aus den Patentansprüchen und der nachfolgenden Beschreibung, in der ein Ausführungsbeispiel des Gegenstandes der Erfindung näher erläutert ist. Es zeigen:
- Fig. 1: einen Einpreßkontakt mit einem mittleren Schaftteil, der zur einen Seite hin mit einer Kontaktfeder und zur anderen Seite hin mit einem Anschlußstift gefertigt ist, in der Geamtansicht dargestellt; und
- Fig. 2: den in ein durchkontaktiertes Loch eingepreßten Einpreßkontakt gemäß Fig. 1, von rechts her gesehen.

Ein in Fig. 1 gezeigter Einpreßkontakt 1 zum Einpressen in ein durchkontaktiertes Loch einer Leiterplatte besitzt einen mittleren Schaftteil 2, an den sich nach links über eine Einpreßschulter 3 eine Kontaktfeder 4 anschließt. Zum vorderen, rechten Ende hin geht der Schaftteil 2 in ein konisches, sich nach vorne verjüngendes, einen Anschlußstift 5 aufnehmendes Kopfstück 17 über. Der Schaftteil 2 ist mit einer kegelförmigen, bis in den Bereich der Kontaktfeder 4 reichenden Schlitzöffnung 7 versehen, deren oberes und unteres bzw. vorderes Ende 8, 9 jeweils eine parabolische Ausbildung besitzt.

Der der Kontaktfeder 4 zugewandte, das parabolisch ausgebildete Ende 9 umfassende Teil 10 der kegelförmigen Schlitzöffnung 7 ist breiter ausgeformt als der andere, vordere Teil 11, der etwa in der Mitte der Schlitzöffnung 7 eine Taillierung 12 aufweist, sich dann wieder geringfügig erweitert und sich dann zum Anschlußstift 5 hin verjüngt. Das der Kontaktfeder 4 zugewandte parabolische Ende 9 der Schlitzöffnung reicht bis in die Kontaktfeder 4 hinein und liegt somit nach einem Einpreßvorgang außerhalb der Leiterplatte. Das andere, schmalere Ende 8 der Schlitzöffnung 7 liegt hingegen in der Leiterplatte und endet in einem Abstand 13 in dem Übergang zwischen dem Schaftteil 2 und dem Anschlußstift 5.

Der Außenmantel des Einpreßkontaktes 1 weist beidseitig der Schlitzöffnung 7 in dem mittleren Schaftteil 2 je einen Schenkel 14 und 15 auf; diese haben eine konvexe Außenform und sind jeweils über ihre Länge zwischen Einpreßschulter 3 und dem Bereich des Anschlußstiftes 5 mit einer oberhalb des Kopfstückes 17 auslaufenden Anprägung 16 versehen. Durch die Gestaltung und Lage der Schlitzöffnung 7 sowie der Schenkel 14 und 15 mit ihrer Anprägung 16 wird der gesamte Einpreßkontakt 1 elastischer, was einerseits dazu führt, daß der Kontakt sich bei dennoch gleichzeitig hohen Haltekräften mit verminderter Kraft einpressen läßt und sich andererseits eine Lochwandverformung reduzieren läßt. Gleichwohl besteht weiterhin eine gute Kontaktgabe zwischen dem mittleren Schaftteil 2 und dem durchkontaktierten Loch 6 in der Leiterplatte.

## Patentansprüche

1. Einpreßkontakt (1) zum Einpressen in ein durchkontaktiertes Loch (6) einer Leiterplatte mit
- einer Kontaktfeder (4) oder einem Kontaktstift,
- einem sich daran anschließenden mittleren Schaftteil (2) und
- einem eine Verlängerung des mittleren Schaftteils bildenden Anschlußstift (5),
bei dem die Kontaktfeder (4) oder der Kontaktstift im Übergangsbereich zum Schaftteil eine Einpreßschulter (3) aufweist und der Schaftteil (2) mit einer seitlich von Schenkeln begrenzten, kegelförmigen Schlitzöffnung (7) versehen ist, die an ihren Enden eine annähernd parabolische Ausbildung hat, wobei das der Kontaktfeder bzw. dem Kontaktstift (4) zugewandte Ende (9) der Schlitzöffnung (7) bis in die Kontaktfeder oder den Kontaktstift (4) hineinreicht,
**dadurch gekennzeichnet,**
**daß** das der Kontaktfeder bzw. dem Kontaktstift (4) zugewandte Ende (9) der kegelförmigen Schlitzöffnung (7) breiter ausgeformt ist als das dem Anschlußstift (5) zugewandte, torpedoartig gestaltete Ende (8) und die Schlitzöffnung (7) zwischen diesen beiden parabolischen Abschnitten eine Taillierung (12) aufweist.

2. Einpreßkontakt nach Anspruch 1,
**dadurch gekennzeichnet,**
**daß** die die Schlitzöffnung (7) begrenzenden Schenkel (14, 15) an ihren Außenseiten eine Anprägung (16) aufweisen.

3. Einpreßkontakt nach Anspruch 2,
**dadurch gekennzeichnet,**
**daß** sich die Anprägung (16) von der Einpreßschulter (3) bis zum Bereich des Anschlußstiftes (5) erstreckt.

## Claims

1. A press-in contact (1) for pressing the following into a through-plated hole (6) of a circuit board comprising:
- a contact spring (4) or a contact pin;
- a connecting middle part of a shank (2); and
- a connection pin (5) which forms an extension of the middle part of the shank;
in which the contact spring (4) or the contact pin in the transition area to the part of the shank comprises a press-in shoulder (3), and the part of the shank (2) comprises a conical slot aperture (7) which is laterally delimited by legs; with the ends of said slot aperture (7) being of approximately parabolic shape, wherein the end (9) of the slot aperture (7), which end faces the contact spring or the contact pin (4), reaches into the contact spring or the contact pin (4),
**characterised in that**
the end (9) of the conical slot aperture (7) facing the contact spring or the contact pin (4) is shaped wider than the torpedo-shaped end (8) which faces the connection pin (5), and the slot aperture (7) comprises a throated section (12) between these two parabolic sections.

2. The press-in contact according to claim 1,
**characterised in that**
the outsides of the legs (14, 15) which delimit the slot aperture (7) comprise a stamped shape (16).

3. The press-in contact according to claim 2,
**characterised in that**
the stamped shape (16) extends from the press-in shoulder (3) to the area of the connection pin (5).

## Revendications

1. Contact à emmanchement de force (1) pour emmanchement dans un trou (6) à contact traversant d'un circuit imprimé avec
- un ressort de contact (4) ou une broche de contact,
- une partie centrale de tige (2) s'y raccordant et
- une broche de raccordement (5) formant une prolongation de la partie centrale de tige,
dans lequel le ressort de contact (4) ou la broche de contact présente, dans la zone de transition vers la partie de tige, un épaulement d'emmanchement (3) et la partie de tige (2) est pourvue d'une ouverture en fente (7) de forme conique délimitée latéralement par des branches, qui a à ses extrémités une forme pratiquement parabolique, l'extrémité (9) de l'ouverture en fente (7) tournée vers le ressort de contact ou la broche de contact (4) allant jusqu'au ressort de contact ou à la broche de contact (4),
**caractérisé en ce que**
l'extrémité (9) tournée vers le ressort de contact ou la broche de contact (4) de l'ouverture en fente (7) de forme conique est d'une configuration plus large que l'extrémité (8) en forme de torpille tournée vers la broche de raccordement (5) et que l'ouverture en fente (7) présente un cintrage (12) entre ces deux sections paraboliques.

2. Contact à emmanchement de force selon la revendication 1,
**caractérisé en ce que**
les branches (14, 15) délimitant l'ouverture en fente (7) présentent sur leur faces extérieures une empreinte (16).

3. Contact à emmanchement de force selon la revendication 2,
**caractérisé en ce que**
l'empreinte (16) s'étend de l'épaulement d'emmanchement (3) jusqu'à la zone de la broche de raccordement (5).
